# FASCICULE DE BREVET EUROPEEN

(11) **EP 0 838 350 B1**
(45) Date de publication et mention de la délivrance du brevet: **09.02.2000**
(21) Numéro de dépôt: 97420196.4
(22) Date de dépôt: 21.10.1997
(51) Int. Cl.: B42F 13/00

(54) **Reliure à poignée**
Ordner mit Griff
File with a handle

(30) Priorité: 24.10.1996 FR 9613154
(43) Date de publication de la demande: 29.04.1998
(73) Titulaire: Assayah, René Sydney, 1009 Pully (CH)
(72) Inventeur: Assayah, René Sydney, 1009 Pully (CH)
(74) Mandataire: Poncet, Jean-François

(56) Documents cités:
- FR-A- 2 403 892
- FR-A- 2 574 709
- FR-A- 2 622 869
- FR-A- 2 687 346
- FR-A- 2 698 769

## Description

La présente invention concerne les reliures souples ou flexibles permettant de rassembler des feuillets articulés les uns aux autres pour former un volume.

On connaît des reliures souples ou flexibles pour feuillets, comprenant au moins un premier et un second volet de couverture, formant les faces principales de la reliure, et au moins une tranche perpendiculaire formant une facette de liaison. Ces reliures sont dépourvues de poignées.

On connaît, par ailleurs, des porte-documents rigides dont l'une des tranches est munie d'une poignée de transport telle que décrite dans le document FR 2 622 869 A. La poignée comporte une pièce de préhension centrale rigide reliée à des talons par des plaquettes pivotantes et des pièces intermédiaires. Une telle poignée, complexe et onéreuse, n'est pas entièrement escamotable, et présente un encombrement résiduel incompatible avec une application sur une reliure souple ou flexible.

D'autres structures de poignée de transport traditionnelles utilisées sur les porte-documents, formées d'une anse volumineuse articulée sur deux socles, ne sont pas directement transposables sur les reliures, dans la mesure où les reliures sont généralement formées d'une feuille de carton ou de matière plastique de faible épaisseur, incompatible avec la fixation d'une poignée traditionnelle. En outre, les structures de poignée traditionnelles sont des éléments relativement onéreux par rapport au coût d'une reliure pour feuillets, et sont incomplètement escamotables.

On connaît également du document FR 2 687 346 A un classeur rigide à poignée escamotable. La poignée est constituée d'un étrier rigide formé d'une barrette transversale externe solidaire de deux tiges coulissant dans des perforations du dos et dont les extrémités sont reliées par une barrette transversale interne de verrouillage. En position escamotée, la barrette externe reste apparente et dépassante, et les tiges rigides associées à la barrette rigide de verrouillage sont engagées vers l'intérieur du classeur. Le caractère rigide de l'étrier est incompatible avec une reliure flexible ou souple.

Le problème proposé par la présente invention est de concevoir une nouvelle structure de reliure pour feuillets qui puisse constituer en elle-même un porte-documents.

Un autre objet de l'invention est de concevoir une structure particulière de poignée particulièrement bien adaptée pour une combinaison avec une reliure souple ou flexible pour feuillets. Tout en assurant une bonne préhension, la poignée doit autoriser l'identification de la reliure, et ne doit pas perturber la souplesse ou la flexibilité de la reliure.

Un autre objet de l'invention est de concevoir une telle reliure qui puisse être fabriquée à faible coût, et qui soit compatible avec l'utilisation traditionnelle de rangement de dossiers suspendus.

Pour atteindre ces objets ainsi que d'autres, une reliure pour feuillets selon l'invention comprend au moins un premier et un second volet de couverture formant les faces principales de la reliure, et au moins une tranche perpendiculaire formant une facette de liaison, ladite tranche perpendiculaire comprenant en outre des moyens de poignée escamotable ayant une languette longitudinale flexible dont la partie centrale est disposée à l'extérieur de la tranche perpendiculaire et dont les portions d'extrémité traversent deux fentes transversales respectives de la tranche perpendiculaire, avec des moyens de retenue pour s'opposer au retrait complet des portions d'extrémité de languette hors des fentes transversales.

De préférence, les moyens de retenue autorisent un coulissement longitudinal limité des portions d'extrémité de la languette dans les fentes transversales, entre une position escamotée dans laquelle la partie centrale de languette est appliquée contre la face externe de tranche perpendiculaire, et une position déployée dans laquelle la partie centrale de languette est écartée de la face externe de tranche perpendiculaire et les moyens de retenue s'opposent à un coulissement supplémentaire des portions d'extrémité de languette dans le sens de leur sortie hors des fentes transversales.

Selon un mode de réalisation, les moyens de retenue comprennent une fente en arc ménagée dans la portion d'extrémité respective de languette longitudinale et ayant sa concavité tournée vers le bord d'extrémité de languette, pour définir une patte d'accrochage venant s'engager sous la face intérieure de tranche perpendiculaire entre les deux fentes transversales.

Selon une première application, le premier et le second volet de couverture sont reliés l'un et l'autre, respectivement par des première et seconde lignes de pliure parallèles, à une première tranche de raccordement comportant une série de fentes en I dans lesquelles peuvent être engagés des anneaux de reliure, et le premier volet de couverture se raccorde, à l'opposé de la tranche de raccordement, à un rabat muni de moyens d'accrochage sélectif au second volet de couverture, ledit rabat ayant une portion intermédiaire constituant ladite tranche perpendiculaire munie de la poignée escamotable. Dans ce cas, ladite tranche perpendiculaire munie de la poignée escamotable est une tranche de rabat, constituée d'une portion intermédiaire rectangulaire du rabat.

Dans une variante de cette première application, le second volet de couverture se raccorde, par une troisième ligne de pliure, opposée à ladite seconde ligne de pliure, à une seconde tranche de raccordement comportant une seconde série de fentes en I dans lesquelles peuvent être engagés des anneaux de reliure, ladite seconde tranche de raccordement se prolongeant par un troisième volet de couverture auquel elle se raccorde par une quatrième ligne de pliure.

Dans un autre mode de réalisation, la reliure selon l'invention comprend le premier et le second volet de couverture qui sont reliés l'un à l'autre respectivement par des première et seconde lignes de pliure parallèles à une tranche perpendiculaire unique comportant elle-même les moyens de poignée.

D'autres objets, caractéristiques et avantages de la présente invention ressortiront de la description suivante de modes de réalisation particuliers, faite en relation avec les figures jointes, parmi lesquelles:
- la figure 1 est une vue en plan d'une reliure selon un premier mode de réalisation de l'invention, en position déployée ;
- la figure 2 est une vue de la tranche de la reliure de la figure 1 ;
- la figure 3 est une vue de la tranche de la reliure de la figure 1 en position repliée ;
- la figure 4 est une vue en perspective de la reliure de la figure 1 en position repliée ;
- la figure 5 illustre, en perspective, une forme d'anneau de reliure adaptable sur la reliure de la présente invention ;
- la figure 6 est une vue en coupe illustrant la liaison entre la reliure de l'invention et des feuillets amovibles par un anneau de reliure de la figure 5 ;
- la figure 7 est une vue en plan d'une reliure selon un second mode de réalisation de l'invention, en position déployée ;
- la figure 8 est une vue de la tranche de la reliure de la figure 7 en position déployée ;
- la figure 9 est une vue de la tranche de la reliure de la figure 7 en position repliée ;
- la figure 10 est une vue de face d'une reliure selon un mode de réalisation de l'invention adapté à une suspension de type dossier suspendu ;
- la figure 11 est une vue de face d'une tranche de reliure munie d'une languette longitudinale de poignée selon un mode de réalisation de l'invention ;
- la figure 12 est une vue partielle de côté de ladite tranche de reliure, en coupe longitudinale selon le plan A-A de la figure 1, avec la poignée en position escamotée ; et
- la figure 13 est une vue partielle de côté de ladite tranche de reliure, en coupe longitudinale selon le plan A-A de la figure 1, avec la poignée en position déployée.

Dans le mode de réalisation représenté sur les figures 1 à 6, une reliure selon l'invention comprend un premier volet de couverture 1 et un second volet de couverture 2 reliés l'un et l'autre à une première tranche de raccordement 5 respectivement par une première ligne de pliure 3 et par une seconde ligne de pliure 4. Les première et seconde lignes de pliure 3 et 4 sont parallèles l'une à l'autre, définissant une première tranche de raccordement 5 rectangulaire.

La première tranche de raccordement 5 comporte une série de fentes en I telles que la fente 6, dans lesquelles peuvent être engagés des anneaux de reliure tels que l'anneau 7. Les fentes en I se développent perpendiculairement aux lignes de pliure 3 et 4, de sorte que les anneaux 7 sont coaxiaux et alignés selon un axe de rotation central parallèle aux lignes de pliure 3 et 4.

Le premier volet de couverture 1 se raccorde, à l'opposé de la première tranche de raccordement 5, à un rabat 8 muni de moyens d'accrochage sélectif 9 au second volet de couverture 2. Le rabat 8 se raccorde au premier volet de couverture 1 par une ligne intermédiaire de pliure 10, et comporte une ligne secondaire de pliure 11, pour former, entre les deux lignes de pliure 10 et 11, une tranche de rabat 12, rectangulaire, associée à des moyens de poignée escamotable 31 en regard de sa surface extérieure 13.

Des feuillets 14, ou des pochettes transparentes permettant l'introduction de feuillets, comportent sur leur bord de raccordement des encoches en T engagées sur les anneaux de reliure 7. Ainsi, comme on le voit sur la figure 6, le feuillet ou pochette 14 comporte l'encoche 15 en T dans laquelle est engagé l'anneau de reliure 7 qui est également engagé dans la fente 6 en I de la première tranche de raccordement 5.

Un anneau de reliure 7 utilisable selon la présente invention peut avoir la forme telle qu'illustrée sur les figures 5 et 6, avec une surface extérieure 16 torique, deux facettes intérieures 17 et 18 latérales cylindriques coaxiales se raccordant à une paroi centrale 19. D'autres formes d'anneaux de reliure peuvent toutefois être utilisées.

En position déployée telle qu'illustrée sur les figures 1 et 2, la reliure permet l'accès aux feuillets ou pochettes 14, qui peuvent pivoter autour des anneaux 7.

En position repliée illustrée sur les figures 3 et 4, la première tranche de raccordement 5 et la tranche de rabat 12 ferment efficacement la reliure, constituant ainsi un ensemble généralement parallélépipédique qui se tient aisément debout sur une étagère, sans risque de chute ou d'ouverture intempestive.

Dans les réalisations illustrées sur les figures, les moyens d'accrochage sélectif 9 comprennent au moins une fente en arc 20 ménagée dans le rabat 8, la fente en arc ayant sa concavité tournée vers le bord 21 du rabat 8, ladite fente en arc 20 définissant une languette d'accrochage 120. On prévoit, dans le second volet de couverture 2, une fente rectiligne correspondante 22 parallèle aux lignes de pliure 3 et 4 et conformée pour recevoir et retenir la languette d'accrochage 120 formée par la fente 20 du rabat 8, comme illustré sur la figure 3.

Dans la réalisation illustrée sur les figures, les moyens d'accrochage sélectif 9 comportent deux fentes en arc telles que la fente 20 et deux fentes rectilignes telles que la fente 22, répartissant l'accrochage selon la longueur du bord 21 du rabat 8.

Dans le mode de réalisation illustré sur les figures 7 à 9, la reliure comporte à nouveau, comme dans le mode de réalisation précédent, des premier et second volets de couverture 1 et 2 reliés l'un à l'autre par une première tranche de raccordement 5 à deux lignes de pliure 3 et 4, avec un rabat 8 à lignes de pliure 10 et 11 et tranche de rabat 12, et avec des moyens d'accrochage sélectif 9. Une première série d'anneaux de reliure est engagée sur la première tranche de raccordement 5.

Dans ce mode de réalisation, le second volet de couverture 2 se raccorde, par une troisième ligne de pliure 23 opposée à ladite seconde ligne de pliure 4, à une seconde tranche de raccordement 24 comportant une seconde série de fentes en I telles que la fente 25 dans lesquelles peuvent être engagés des anneaux de reliure tels que l'anneau 26. Les anneaux 26 ont la même forme que les anneaux 7 de la première série d'anneaux de reliure. La seconde tranche de raccordement 24 se prolonge par un troisième volet de couverture 27 auquel elle se raccorde par une quatrième ligne de pliure 28.

En position déployée, comme illustré sur les figures 7 et 8, ce type de reliure donne accès à deux séries de feuillets ou de pochettes transparentes, à savoir une première série de feuillets 14 et une deuxième série de feuillets 48, qui peuvent être consultés simultanément.

En position repliée telle qu'illustrée sur la figure 9, les séries d'anneaux respectives 7 et 26 occupent respectivement les positions adjacentes à la première tranche de raccordement 5 et à la tranche de rabat 12, de sorte que chacune des deux tranches de raccordement 5 et de rabat 12 peut avoir sensiblement une dimension seulement légèrement supérieure au diamètre des anneaux 7 ou 26, sans nécessiter une surépaisseur importante. On comprendra qu'on augmente ainsi la capacité de la reliure en nombre de feuillets, sans augmenter sensiblement l'épaisseur globale de la reliure.

Dans l'un et l'autre des modes de réalisation précédemment décrits, une reliure selon l'invention peut comporter, sur l'un au moins des premier et second volets de couverture 1 et 2, des prolongations axiales opposées 29 et 30 formant crochets de suspension. De préférence, les prolongations 29 et 30 se trouvent, en position repliée de la reliure, en prolongation du bord occupé par le rabat 8, de sorte que la tranche de rabat 12 puisse laisser apparaître sa face externe 13 au-dessus de la reliure lorsqu'elle est suspendue, comme illustré sur la figure 10.

Selon un autre mode de réalisation, les crochets de suspension peuvent être réalisés par une réglette de suspension amovible. Cette réglette de suspension amovible est formée d'une feuille rigide à bord comportant une série d'encoches en T engagées sur les anneaux de reliure 7, et est prolongée par des prolongations axiales opposées 29 et 30 formant les crochets de suspension.

Dans tous les modes de réalisation de la présente invention, l'une au moins des tranches perpendiculaires 12, reliant un premier volet de couverture 1 et un rabat 8, forme une facette de liaison qui comprend des moyens de poignée escamotable 31.

Les figures 11 à 13 illustrent un mode de réalisation avantageux de ces moyens de poignée escamotable 31 selon l'invention.

Dans ce mode de réalisation, les moyens de poignée escamotable 31 comprennent une languette longitudinale flexible, de préférence élastiquement flexible , dont la partie centrale 32 est disposée à l'extérieur de la tranche perpendiculaire 12 et dont les portions d'extrémité 33 et 34 traversent deux fentes transversales 35 et 36 respectives ménagées sur la tranche perpendiculaire 12 et écartées l'une de l'autre.

Des moyens de retenue 41 et 42 s'opposent au retrait complet des extrémités 33 et 34 de languette hors des fentes transversales 35 et 36 lors d'une traction de la partie centrale 32.

De préférence, les moyens de retenue autorisent un coulissement longitudinal limité des portions d'extrémité 33 et 34 de la languette dans les fentes transversales 35 et 36, entre une position escamotée et une position déployée.

Dans la position escamotée, illustrée sur la figure 12, la partie centrale 32 de languette est appliquée contre la face externe 13 de la tranche perpendiculaire 12.

En position déployée, illustrée sur la figure 13, la partie centrale 32 de languette est écartée de la face externe 13 de tranche perpendiculaire 12 et les moyens de retenue 41 et 42 s'opposent à un coulissement supplémentaire des portions d'extrémité 33 et 34 de languette dans le sens de leur sortie des fentes transversales 35 et 36.

Dans la réalisation illustrée, chacun des moyens de retenue associé à l'une des portions d'extrémité 33 ou 34 comprend une fente en arc, respectivement 37 et 38, visible sur la figure 11, ménagée dans la portion d'extrémité respective 33 ou 34 de languette longitudinale et ayant sa concavité tournée vers le bord d'extrémité correspondant 39 ou 40 de languette, pour définir une patte d'accrochage, respectivement 41 ou 42, venant s'engager sous la face intérieure 43 de tranche perpendiculaire 12 entre les deux fentes transversales 35 et 36.

De préférence, la languette longitudinale formant la poignée 31 comprend en outre des moyens de butée pour limiter le coulissement des portions d'extrémité 33 et 34 de languette vers l'intérieur des fentes transversales 35 et 36 au-delà de la position escamotée de languette longitudinale. Les moyens de butée peuvent, par exemple, être constitués par deux épaulements latéraux, respectivement 44 et 45 pour la première extrémité de languette, et 46 et 47 pour la seconde extrémité de languette, entre des portions d'extrémité 33 et 34 de largeur réduite et une partie centrale 32 de languette longitudinale à largeur accrue, comme on le voit mieux sur la figure 11. La partie centrale 32 de languette longitudinale a une largeur supérieure à la longueur des fentes transversales 35 et 36, de sorte que les épaulements latéraux 44-47 sont susceptibles de venir en appui contre la face extérieure 13 de la tranche perpendiculaire 12 en prolongement des fentes transversales 35 et 36.

De préférence, la languette longitudinale est élastiquement flexible et tend au repos, en l'absence de contrainte de flexion, à revenir en une position dans laquelle elle est plane. De la sorte, la poignée escamotable tend à revenir d'elle-même en position escamotée.

La languette longitudinale constituant la poignée 31 peut être réalisée par découpage d'une bande de polypropylène d'épaisseur comprise entre 0,2 et 0,4 mm environ. De même, la reliure elle-même, c'est-à-dire les premier et second volets de couverture 1 et 2 ainsi que la tranche perpendiculaire 12 tenant la poignée, peut être constituée également à partir d'une feuille de polypropylène d'épaisseur comprise entre 0,2 et 0,4 mm environ.

L'invention permet ainsi de réaliser une reliure de feuillets qui constitue par elle-même un porte-documents, grâce à la présence d'une poignée externe. Le caractère entièrement escamotable de la poignée permet l'utilisation de la reliure comme dossier suspendu ou comme un dossier pouvant être rangé de façon traditionnelle. La faible épaisseur de la poignée en position escamotée autorise a priori toutes les utilisations reconnues des reliures du commerce, et permet d'utiliser la tranche perpendiculaire 12 qui la porte comme face d'identification de la reliure en recevant une étiquette ou un ruban à étiqueter. Enfin, le caractère flexible de la poignée est compatible avec la flexibilité de la reliure elle-même, et ne s'oppose pas aux flexions de la reliure, y compris à son retournement complet à 360°.

La présente invention n'est pas limitée aux modes de réalisation qui ont été explicitement décrits, mais elle en inclut les diverses variantes et généralisations contenues dans le domaine des revendications ci-après.

## Revendications

1. Reliure pour feuillets (14), comprenant au moins un premier (1) et un second (2) volet de couverture, formant les faces principales de la reliure, et au moins une tranche perpendiculaire (12) formant une facette de liaison, caractérisée en ce que la tranche perpendiculaire (12) comprend des moyens de poignée escamotable (31) ayant une languette longitudinale flexible dont la partie centrale (32) est disposée à l'extérieur de la tranche perpendiculaire (12) et dont les portions d'extrémité (33, 34) traversent deux fentes transversales (35, 36) respectives de la tranche perpendiculaire (12), avec des moyens de retenue (41, 42) pour s'opposer au retrait complet des portions d'extrémité (33, 34) de languette hors des fentes transversales (35, 36).

2. Reliure selon la revendication 1, caractérisée en ce que les moyens de retenue autorisent un coulissement longitudinal limité des portions d'extrémité (33, 34) de la languette dans les fentes transversales (35, 36), entre une position escamotée dans laquelle la partie centrale (32) de languette est appliquée contre la face externe (13) de tranche perpendiculaire (12), et une position déployée dans laquelle la partie centrale (32) de languette est écartée de la face externe (13) de tranche perpendiculaire (12) et les moyens de retenue (41, 42) s'opposent à un coulissement supplémentaire des portions d'extrémité (33, 34) de languette dans le sens de leur sortie hors des fentes transversales (35, 36).

3. Reliure selon la revendication 2, caractérisée en ce que la languette longitudinale est élastiquement flexible et tend au repos à revenir en une position dans laquelle elle est plane.

4. Reliure selon l'une des revendications 2 ou 3, caractérisée en ce que les moyens de retenue comprennent une fente en arc (37, 38) ménagée dans la portion d'extrémité respective (33, 34) de languette longitudinale et ayant sa concavité tournée vers le bord d'extrémité (39, 40) de languette, pour définir une patte d'accrochage (41, 42) venant s'engager sous la face intérieure (43) de tranche perpendiculaire (12) entre les deux fentes transversales (35, 36).

5. Reliure selon la revendication 4, caractérisée en ce que la languette longitudinale comprend en outre des moyens de butée (44, 45 ; 46, 47) pour limiter le coulissement des portions d'extrémité (33, 34) vers l'intérieur des fentes transversales (35, 36) au-delà de la position escamotée de languette longitudinale.

6. Reliure selon la revendication 5, caractérisée en ce que les moyens de butée sont constitués par deux épaulements latéraux (44, 45 ; 46, 47) prévus entre des portions d'extrémité (33, 34) de largeur réduite et une partie centrale (32) de languette longitudinale à largeur accrue et susceptibles de venir en appui contre la face extérieure (13) de la tranche perpendiculaire (12) en prolongement des fentes transversales (35, 36).

7. Reliure selon l'une quelconque des revendications 1 à 6, caractérisée en ce que le premier (1) et le second (2) volet de couverture sont reliés l'un et l'autre, respectivement par des première (3) et seconde (4) lignes de pliure parallèles, à une première tranche de raccordement (5) comportant une série de fentes (6) en I dans lesquelles peuvent être engagés des anneaux de reliure (7), et le premier volet de couverture (1) se raccorde, à l'opposé de la tranche de raccordement (5), à un rabat (8) muni de moyens d'accrochage sélectif (9) au second volet de couverture (2), ledit rabat (8) ayant une portion intermédiaire constituant ladite tranche perpendiculaire (12) munie de la poignée escamotable (31).

8. Reliure selon la revendication 7, caractérisée en ce que les moyens d'accrochage sélectif (9) comprennent au moins une fente en arc (20) ménagée dans le rabat (8) et ayant sa concavité tournée vers le bord (21) du rabat (8) pour définir une languette d'accrochage (120), et une fente rectiligne correspondante (22) ménagée dans le second volet de couverture (2) et parallèle aux lignes de pliure (3, 4), la fente rectiligne (22) étant conformée pour recevoir et retenir la languette d'accrochage (120) du rabat (8).

9. Reliure selon l'une des revendications 7 ou 8, caractérisée en ce qu'elle comprend des anneaux de reliure (7, 26) engagés dans les fentes en I (6, 25) correspondantes, et des pochettes transparentes ou feuillets (14, 48) à encoches en T engagées sur les anneaux de reliure (7, 26).

10. Reliure selon l'une quelconque des revendications 1 à 9, caractérisée en ce qu'elle est réalisée en polypropylène d'épaisseur comprise entre 0,2 et 0,4 mm.

## Patentansprüche

1. Bucheinband für Blätter, (14), bestehend aus wenigstens einem ersten (1) und einem zweiten (2) Buchdeckel, welche die Hauptflächen des Einbandes bilden, und wenigstens einem senkrechten Abschnitt (12), der eine kleine Verbindungsfläche bildet, dadurch gekennzeichnet, daß der senkrechte Abschnitt (12) versenkbare Handhabungs- bzw. Greifmittel (31) aufweist, die eine flexible Längslasche haben, deren zentraler Bereich (32) an der Außenseite des senkrechten Abschnittes (12) angeordnet ist und deren Endbereiche (33, 34) zwei betreffende Querschlitze (35, 36) des senkrechten Abschnittes (12) durchqueren, mit Haltemitteln (41, 42), um einem vollständigen Abzug der Endbereiche (33, 34) der Lasche aus den Querschlitzen (35, 36) heraus zu widerstehen.

2. Bucheinband nach Anspruch 1, dadurch gekennzeichnet, daß die Haltemittel eine begrenzte längliche Verschiebung der Endbereiche (33, 34) der Lasche in den Querschlitzen (35, 36) ermöglichen, zwischen einer versenkten Position, in welcher der zentrale Bereich (32) der Lasche gegen die äußere Fläche (13) des senkrechten Abschnittes (12) angelegt ist, und einer ausgefahrenen Position, in welcher der zentrale Bereich (32) der Lasche sich im Abstand von der äußeren Fläche (13) des senkrechten Abschnittes (12) befindet und die Haltemittel (41, 42) einer ergänzenden Verschiebung der Endbereiche (33, 34) der Lasche im Sinne ihres Austritts aus den Querschlitzen (35, 36) widerstehen.

3. Bucheinband nach Anspruch 2, dadurch gekennzeichnet, daß die Längslasche elastisch flexibel ist und in der Ruhestellung dazu neigt, in eine Position zurückzukehren, in welcher sie eben ist.

4. Bucheinband nach einem der Ansprüche 2 oder 3, dadurch gekennzeichnet, daß die Haltemittel aus einem Bogenschlitz (37, 38) bestehen, der in dem betreffenden Endbereich (33, 34) der Längslasche vorgesehen ist und dessen konkave Ausbildung gegen die Endkante (39, 40) der Lasche ausgerichtet ist, um einen Verankerungs- bzw. Mitnahmelappen (41, 42) zu ergeben, der unter die innere Fläche (43) des senkrechten Abschnittes (12) zwischen den beiden Querschlitzen (35, 36) zum Eingriff kommt.

5. Bucheinband nach Anspruch 4, dadurch gekennzeichnet, daß die Längslasche außerdem aus Anschlagmitteln (44, 45; 46, 47) besteht, um die Verschiebung der Endbereiche (33, 34) gegen das Innere der Querschlitze (35, 36) über die versenkte Position der Längslasche hinaus zu begrenzen.

6. Bucheinband nach Anspruch 5, dadurch gekennzeichnet, daß die Anschlagmittel durch zwei seitliche Schultern (44, 45; 46, 47) gebildet sind, die zwischen Endbereichen (33, 34) einer verringerten Breite und einem zentralen Bereich (32) der Längslasche mit vergrößerter Breite vorgesehen und dafür anfällig sind, gegen die äußere Fläche (13) des senkrechten Abschnittes (12) in der Verlängerung der Querschlitze (35, 36) zur Anlage zu kommen.

7. Bucheinband nach einem der Ansprüche 1 - 6, dadurch gekennzeichnet, daß der erste (1) und der zweite (2) Buchdeckel untereinander verbunden sind durch betreffende erste (3) und zweite (4) parallele Falzlinien mit einem ersten Verbindungsabschnitt (5), der eine Reihe von I-Schlitzen (6) aufweist, in welche Einbandringe (7) zum Eingriff gebracht werden können, und der erste Buchdeckel (1) gegenüberliegend zu dem Verbindungsabschnitt (5) sich an eine Klappe (8) anschließt, welche mit selektiven Verankerungs- bzw. Mitnahmemitteln (9) an dem zweiten Buchdeckel (2) versehen ist, wobei die Klappe (8) einen Zwischenbereich hat, welcher den senkrechten Abschnitt (12) bildet, der mit der versenkbaren Handhabe (31) versehen ist.

8. Bucheinband nach Anspruch 7, dadurch gekennzeichnet, daß die selektiven Verankerungs- bzw. Mitnahmemittel (9) aus wenigstens einem Bogenschlitz (20) bestehen, der in der Klappe (8) angebracht ist und dessen konkave Ausbildung gegen den Rand (21) der Klappe (8) ausgerichtet ist, um eine Verankerungs- bzw. Mitnahmelasche (120) auszubilden, und einen korrespondierenden rechteckigen Schlitz (22), der in dem zweiten Buchdeckel (2) vorgesehen ist und parallel zu den Falzlinien (3, 4) verläuft, wobei der rechteckige Schlitz (22) für eine Aufnahme und ein Halten der Verankerungs- bzw. Mitnahmelasche (120) der Klappe (8) übereinstimmt.

9. Bucheinband nach einem der Ansprüche 7 oder 8, dadurch gekennzeichnet, daß der Einband Ringe (7, 26) aufweist, die in den entsprechenden I-Schlitzen (6, 25) in Eingriff sind, und transparente Taschen oder Blätter (14, 48) mit T-förmigen Aussparungen, welche mit den Einbandringen (7, 26) im Eingriff sind.

10. Bucheinband nach einem der Ansprüche 1 - 9, dadurch gekennzeichnet, daß er aus Polypropylen einer Dicke zwischen 0.2 und 0.4 mm besteht.

## Claims

1. Binder for sheets (14), comprising at least a first cover flap (1) and a second cover flap (2), forming the main faces of the binder, and at least one perpendicular spine (12) forming a connecting facet, characterized in that the perpendicular spine (12) comprises retractable handle means (31) having a flexible longitudinal tongue whose central portion (32) is on the outside of the perpendicular spine (12) and whose end portions (33, 34) pass through two respective transverse slots (35, 36) in the perpendicular spine (12), with retaining means (41, 42) for opposing complete withdrawal of the end portions (33, 34) of the tongue out of the transverse slots (35, 36).

2. Binder according to claim 1, characterized in that the retaining means allow limited longitudinal sliding of the end portions (33, 34) of the tongue in the transverse slots (35, 36) between a retracted position in which the central portion (32) of the tongue is pressed against the outside face (13) of the perpendicular spine (12), and a deployed position in which the central portion (32) of the tongue is spaced from the outside face (13) of the perpendicular spine (12) and the retaining means (41, 42) oppose additional sliding of the end portions (33, 34) of the tongue in the direction which would extract them from the transverse slots (35, 36).

3. Binder according to claim 2, characterized in that the longitudinal tongue is elastically flexible and tends when at rest to resume a position in which it is flat.

4. Binder according to claim 2 or claim 3, characterized in that the retaining means comprise an arcuate slot (37, 38) formed in the respective end portion (33, 34) of the longitudinal tongue and having its concave side facing towards the terminal edge (39, 40) of the tongue, to define an attachment lug (41, 42) engaging under the inside face (43) of the perpendicular spine (12) between the two transverse slots (35, 36).

5. Binder according to claim 4, characterized in that the longitudinal tongue further comprises abutment means (44, 45; 46, 47) for limiting sliding of the end portions (33, 34) towards the interior of the transverse slots (35, 36) beyond the retracted position of the longitudinal tongue.

6. Binder according to claim 5, characterized in that the abutment means comprise two lateral shoulders (44, 45; 46, 47) provided between narrower end portions (33, 34) and a wider central portion (32) of the longitudinal tongue and adapted to bear against the outside face (13) of the perpendicular spine (12) in alignment with the transverse slots (35, 36).

7. Binder according to any one of claims 1 to 6, characterized in that the first cover flap (1) and the second cover flap (2) are respectively connected to each other by parallel first (3) and second bending lines (4) to a first connecting spine (5) including a series of I-shaped slots (6) in which binder rings (7) can engage, and the first cover flap (1) is connected, on the side opposite the connecting spine (5), to a flap (8) provided with means (9) for selectively attaching it to the second cover flap (2), said flap (8) having an intermediate portion constituting said perpendicular spine (12) provided with the retractable handle (31).

8. Binder according to claim 7, characterized in that the selective attachment means (9) comprise at least one arcuate slot (20) formed in the flap (8) and having its concave side facing towards the edge (21) of the flap (8) to define an attachment tongue (120), and a corresponding rectilinear slot (22) formed in the second cover flap (2) and parallel to the bending lines (3, 4), the rectilinear slot (22) being shaped to receive and to retain the attachment tongue (120) of the flap (8).

9. Binder according to claim 7 or claim 8, characterized in that it comprises binder rings (7, 26) engaged in the corresponding I-shaped slots (6, 25), and transparent pockets or sheets (14, 48) with T-shaped notches fitted over the binder rings (7, 26).

10. Binder according to any one of claims 1 to 9, characterized in that it is made of polypropylene and its thickness is in the range from 0.2 mm to 0.4 mm.
